# EUROPÄISCHE PATENTSCHRIFT

(11) **EP 0 124 480 B1**
(45) Veröffentlichungstag und Bekanntmachung des Hinweises auf die Patenterteilung: **28.10.1987**
(21) Anmeldenummer: 84810176.2
(22) Anmeldetag: 10.04.1984
(51) Int. Cl.: F15B 11/08, F15B 15/17

(54) **Elektropneumatisches Antriebssystem für Krustenbrechvorrichtungen und Verfahren zu deren Betrieb**
Electropneumatic drive system for a crust braking device, and method for its operation
Système de commande électropneumatique d'un dispositif pour concasser la croûte et procédé pour cette commande

(30) Priorität: 03.05.1983 CH 2386/83
(43) Veröffentlichungstag der Anmeldung: 07.11.1984
(73) Patentinhaber: SCHWEIZERISCHE ALUMINIUM AG, CH-3965 Chippis (CH)
(72) Erfinder: Pfister, Hans, CH-8600 Dübendorf (CH)

## Beschreibung

Die Erfindung betrifft ein aus einem Druckluftnetz mit Kompressor und Druckluftspeicher gespeistes elektropneumatisches Antriebssystem für Krustenbrechvorrichtungen von Aluminiumschmelzflusselektrolysezellen, welches aus mindestens einem Arbeitszylinder mit Kolben und einseitig daran befestigter Kolbenstange, einem nach der Netzabzweigung eingebauten Schieber, Ventilen, Druckluftleitungen und einem Mikroprozessor besteht. Weiter bezieht sich die Erfindung auf ein Verfahren zum Betrieb des elektropneumatischen Antriebssystems.

Für die Gewinnung von Aluminium durch Schmelzflusselektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940-970°C statt.

Im Laufe der Elektrolyse wird also das Aluminiumoxid bzw. die Tonerde im Elektrolyten verbraucht. Bei einer unteren Konzentration von etwa 1-2 Gew.% Tonerde im Elektrolyten kommt es zum Anodeneffekt, der sich in einer Erhöhung der Spannung von beispielsweise 4-5 V auf 30 V und darüber auswirkt. Moderne Elektrolysezellen werden deshalb im Betrieb in Intervallen von wenigen Minuten bedient, auch wenn kein Anodeneffekt auftritt. Dabei ist wesentlich, dass stets ein entsprechender Krustendurchbruch offen ist, damit die Tonerde portionenweise in den Elektrolyten eingespeist werden kann. Bei modernen Elektrolysezellen sind daher stets Tonerdechargierungs- und Krustenbrechvorrichtung örtlich und funktionell miteinander kombiniert. Eine elektronische Prozesssteuerung löst im normalen Betrieb z.B. alle 2-5 Min. das Absenken und Hochheben des Brechmeissels der Krustenbrechvorrichtung aus, unmittelbar darauf oder vorher erfolgtdie Tonerdechargierung.Bei einem Anodeneffekt wird die Frequenz stark erhöht.

Das Absenken des Brechmeissels bewirkt, dass allfällig in der Öffnung erstarrtes Elektrolytmaterial nach unten gedrückt und im Schmelzfluss wieder aufgelöst wird.

Praktisch durchwegs wird der Brechmeissel der Krustenbrechvorrichtung pneumatisch angetrieben. Durch einen mechanisch oder pneumatisch betätigbaren Endschalter wird die Senkbewegung des Meissels beendet und dessen Rückkehr in die Ruhelage ausgelöst. Die Anzeige der Endstellung des Brechmeissels kann jedoch auch über eine Potentialmessung erfolgen, indem beim Eintauchen des Meissels in den Elektrolyten ein Stromkreis kurzgeschlossen wird.

In grossen Elektrolysehallen mit Hundert oder mehr Elektrolysezellen, die mit je mindestens einer Krusteneinschlagvorrichtung ausgerüstet sind, werden riesige Druckluftmengen verbraucht, was einen entscheidenden Kostenfaktor darstellt. Zwangsläufig ist dazu viel Energie notwendig. Ein elektropneumatisches Antriebssystem für Krustenbrechvorrichtungen und ein Verfahren zu deren Betrieb werden z.B. in der DE-C-2 2943296 beschrieben. Bei Differentialzylindern, d.h. Zylindern mit einseitiger Kolbenstange, ist es aus andern Gebieten der Technik allgemein bekannt, beim Ausfahren der Kolbenstange aus dem kolbenseitigen Zylinderraum verdrängte Druckmittel dem kolbenseitigen Zylinderraum zuzuführen (Eilgang) oder aber diese Druckmittel zum Niederdruck hin abzuleiten (US-A-3608431, GB-A-1542402).

Der Erfinder hat sich die Aufgabe gestellt, ein pneumatisches Antriebssystem für Krustenbrechvorrichtungen von Aluminiumschmelzflusselektrolysezellen und ein Verfahren zu dessen Betrieb zu schaffen, das mit wesentlich weniger Druckluft bzw. Energie die gleiche Leistung erbringt. Das pneumatische Antriebssystem soll von einem Druckluftnetz mit Druckluftspeicher gespeist werden und aus mindestens einem Arbeitszylinder mit Kolben und Kolbenstange, einem nach der Netzabzweigung eingebauten Schieber, Ventilen, Druckluftleitungen und einem Mikroprozessor zur Steuerung der Ventile bestehen.

In bezug auf die Vorrichtung wird die Aufgabe nach dem Kennzeichen von Patentanspruch 1 gelöst.

Dank des gebildeten Kreislaufs kann die bei der Stossbewegung aus dem Arbeitszylinder austretende Druckluft wieder verwendet werden. Sie wird auf der negativen Seite in den Arbeitszylinder eingespeist. Die Kolbenbewegung erfolgt, weil auf der positiven Seite die dem reduzierten Druck ausgesetzte Kolbenfläche um den Querschnitt der Kolbenstange kleiner ist als auf der negativen Seite.

Bei einer als Bedienungseinheit von Schmelzflusselektrolysezellen zur Herstellung von Aluminium ausgebildeten Kombination von Tonerdechargier- und Krusteneinschlagvorrichtung kann die bei der Rückbewgung des Kolbens ausgeblasene Luft noch nutzbringend verwendet werden, wenn sie in den Bereich der Dosiervorrichtung, in den konischen Teil des Tagessilos, eingeblasen wird. Dadurch wird die im untersten Teil des Silos dem grössten statischen Druck ausgesetzte Tonerde fliessfähiger gemacht, ohne dass dafür besondere Energie aufgewendet werden muss.

Bei der Dimensionierung des Querschnitts der Kolbenstange bzw. von deren Aussendurchmesser müssen zwei Faktoren berücksichtigt werden:
- Je kleiner die Kolbenstange ausgebildet ist, desto geringer ist die auf den Kolben einwirkende Kraftdifferenz zwischen der negativen und der positiven Seite, d.h. desto geringer die Leistung des Kolbens.
- Der im allgemeinen vertikal oder nahezu vertikal angeordnete Arbeitszylinder von Krustenbrechvorrichtungen in Schmelzflusselektrolysezellen muss auch einen in der Krustenöffnung verklemmten Brechmeissel noch mit reduziertem Druck hochheben können. Deshalb darf der Aussendurchmesser der Kolbenstange nicht zu gross sein, auch wenn dies vom Wirkungsgrad her gesehen wünschenswert wäre.

Es hat sich als vorteilhaft erwiesen, Kolbenstangen mit einem Aussendurchmesser, der 40-70% des Innendurchmessers des Arbeitszylinders beträgt, auszubilden.

Weil Kolbenstangen, entsprechend den obenstehenden Ausführungen, im allgemeinen einen verhältnismässig grossen Aussendurchmesser haben müssen, sind sie zweckmässig rohrförmig ausgebildet.

Die in Ruhestellung gebrachte Krustenbrechvorrichtung für Elektrolysezellen muss den Brechmeissel aus dem Bereich der Kohlenstoffanoden entfernt haben, damit beim Anodenwechsel oder anderen Arbeitsgängen an der Elektrolysezelle keine Beschädigungen entstehen. Dazu hat sich ein Hubbereich des Arbeitszylinders von 400-600 mm als vorteilhaft erwiesen.

Der aus wirtschaftlichen Gründen (Druckluftverbrauch, Materialverschleiss) im Normalbetrieb mit reduziertem Druck betriebene Druckluftkreislauf wird von einem Druckreduzierventil gespeist, das den Netzdruck um 35-75%, vorzugsweise 45-55% reduziert. Der Netzdruck liegt im allgemeinen bei 6-8 bar.

In der Praxis sind dieses Druckreduzierventil und die übrigen Ventile auf einer gemeinsamen Grundplatte, zweckmässig auf dem Zylinderkopf des Arbeitszylinders, angeordnet. Dieser liegt ausserhalb des heissen Bereichs der Zelle und ist von aussen leicht zugänglich.

In Ruhelage wird der Kolben des Arbeitzszylinders auf der positiven Seite bevorzugt mit reduziertem Netzdruck beaufschlagt, während die negative Seite des Arbeitszylinders entlüftet ist. Der Kolben wird z.B. an einen Anschlag des Zylinderkopfs gedrückt. Für eine längerfristige Fixierung in der Ruhelage, insbesondere bei der Demontage der Krustenbrechvorrichtung, kann der Kolben mit einer Verriegelung arretiert werden.

Im praktischen Betrieb der Elektrolysezelle muss festgestellt werden können, ob der Brechmeissel die Kruste vollständig durchstossen hat oder nicht. Dazu wird z.B. im Innenraum des Arbeitszylinders ein mechanisch bzw. pneumatisch betätigbarer Endschalter angeordnet. Mittels eines elektrischen Stromkreises kann auch der Moment des Eintauchens des Meissels in den elektrisch leitfähigen, schmelzflüssigen Elektrolyten als Endposition angezeigt werden.

In bezug auf das Verfahren zum Betrieb der Vorrichtung wird die Aufgabe erfindungsgemäss dadurch gelöst, dass der Mikroprozessor in einem ersten einstellbaren Zeitintervall alternativ
- das in Ruhelage befindliche 3/2-Wegeventil, welches den zwischen dem Zylinderkopf und dem Kolben liegenden Innenraum des Arbeitszylinders über eine Druckluftleitung entlüftet, durch einen Ansteuerungsimpuls umsteuert, wodurch der geschlossene Kreislauf gebildet wird, sowie ggf. den Kolben entriegelt, und
- nach dem Erreichen der Endstellung den Ansteuerungsimpuls für das 3/2-Wegeventil aufhebt, sowie ggf. den Kolben verriegelt.

Erreicht der Brechmeissel der Krustenbrechvorrichtung während eines zweiten einstellbaren Zeitintervalls die Endstellung nicht, so steuert der Mikroprozessor das 5/2-Wegeventil mit einem Ansteuerungsimpuls um. Dadurch wird das Druckreduzierventil ausgeschaltet und der von der Kolbenstange durchgriffene Innenraum des Arbeitszylinders, das positive Ende, wird über eine Druckluftleitung und das 5/2-Wegeventil entlüftet.

Das Nichterreichen der Endstellung durch den Meissel heisst, dass die Kruste nicht durchstossen wird und deshalb die eingespeiste Tonerde nicht in den Schmelzfluss gelangt. Durch das Umschalten des 5/2-Wegeventils wird die auf den Meissel durch das pneumatische Antriebssystem ausgeübte Kraft um ein Mehrfaches erhöht:
- Der auf der negativen Seite des Arbeitszylinders auf den Kolben ausgeübte Druck wird vergrössert, damit auch die Kraft,
- Durch die Entlüftung der positiven Seite des Arbeitszylinders fällt der Gegendruck weg, wodurch die auf den Kolben ausgeübte Kraft nochmals erhöht wird.

Erreicht der Meissel trotz der Umschaltung die Endstellung nicht, so wird durch den Mikroprozessor kurzfristig hintereinander die Wiederholung der Schlagbewegung ausgelöst, bis die Kruste durchbrochen ist.

Zur höchstmöglichen Energieeinsparung kann die Steuerung durch den Mikroprozessor so eingestellt werden, dass nur im untersten Bereich der Stossbewegung, beispielsweise in den untersten 100 mm des Hubs, durch Umschaltung des 5/2-Wegeventils die volle Kraft ausgeübt wird. Bei kurzfristiger Wiederholung der Bewegung mit voller Schlagkraft wird der Meissel in diesem Fall nur in diesem untersten Hubbereich bewegt und entsprechend weniger Druckluft verbraucht.

Bei allen Schaltungsvarianten erfolgt die Rückbewegung zur negativen Seite des Zylinders stets mit reduziertem Druck. Für das elektropneumatische Antriebssystem beträgt der dem Speisenetz entnommene Druck üblicherweise 6-8 bar, der reduzierte Druck 3-4 bar. Das erste einstellbare Zeitintervall für den Normalbetrieb der Vorrichtung liegt im praktischen Elektrolysebetrieb zweckmässig im Bereich von 0,5-5 Min. Das zweite einstellbare Zeitintervall für die Auslösung des erhöhten Drucks beträgt das 0-3fache des ersten Zeitintervalls. Wenn der Brechmeissel die Endstellung (vollständig durchstossene Kruste) nicht erreicht, wird vorzugsweise sofort oder nach wenigen Sekunden auf volle Kraft umgeschaltet. Nach einer andern Variante kann vorerst in kürzeren Zeitabständen als das erste einstellbare Zeitintervall die Senkbewegung des Brechmeissels mit reduziertem Druck wiederholt und erst dann auf volle Kraft umgeschaltet werden.

Es liegt auch im Rahmen der Erfindung, einen geschlossenen Kreislauf, gebildet aus dem Arbeitszylinder, dem 5/2-Wegeventil, dem 3/2-Wegeventil und den entsprechenden Druckluftleitungen, einzusetzen, der nicht vom Druckreduzierventil, sondern direkt vom Abzweiger des Speisenetzes gespeist wird. Dadurch kann die Stosskraft des Antriebssystems entsprechend erhöht werden. Die maximal mögliche Kraft kann man aber erst erreichen, wenn nicht nur das Druckreduzierventil ausgeschaltet, sondern zusätzlich die positive Seite des Arbeitszylinders entlüftet wird. Selbstverständlich ist in diesen Fällen auch der Druckluftverbrauch entsprechend grösser.

Die Erfindung wird anhand der Zeichnung näher erläutert. Es zeigen schematisch
Fig. 1 eine Übersichtsskizze der elektropneumatischen Steuerung für Arbeitszylinder für Krustenbrechvorrichtungen von Schmelzflusselektrolysezellen zur Herstellung von Aluminium.
Fig. einen Schnitt durch den negativen Teil des Arbeitszylinders.

Aus einem in Industriebetrieben üblichen Druckluftspeisenetz 10 führt eine Rohrabzweigung 12 zu einem Schieber 14, der zweckmässig manuell betätigbar ist. Das Druckluftspeisenetz 10 wird von einem Kompressor betrieben und ist durch einen Druckluftspeicher stabilisiert.

Vom Schieber 14 führt eine den Hochdruckeinlass bildende Druckluftleitung 18 zum 5/2-Wegeventil 20. Die aus dem 5/2-Wegeventil austretende Druckluftleitung 22, der erste Arbeitsanschluss, führt zum 3/2-Wegeventil 24. Bei dem 5/2-Wegeventil 20 sind nur vier Wege genutzt.

Von der Druckluftleitung 18 zweigt eine Druckluftleitung 26 ab und führt zum Druckreduzierventil 28. Der reduzierte Druck wird über die Druckluftleitung 30 in die Druckluftleitung 22 eingespeist. Die Druckluftleitungen 26 und 30 und das Druckreduzierventil 28 bilden also einen By-Pass zum 5/2-Wegeventil.

Vom 3/2-Wegeventil 24 führt eine Druckluftleitung 32 zur negativen Seite des Arbeitszylinders 34, mit anderen Worten zum zwischen dem Zylinderkopf 36 und dem Kolben 38 gebildeten Hohlraum 40. Der Arbeitszylinder 34 hat einen inneren Durchmesser 0₁, die darin mit einem Hub H axial bewegliche Kolbenstange 42 hat einen Aussendurchmesser D₂.

Der von der Innenseite des Arbeitszylinders 34, der Kolbenstange 42, den Kolben 38 und den Zylinderfuss 44 begrenzte Innenraum 46 wird als positive Seite des Arbeitszylinders bezeichnet. Dieser Innenraum 46 ist über eine Druckluftleitung 48, der zweite Arbeitsanschluss, mit dem 5/2-Wegeventil 20 verbunden.

In Ruhelage des pneumatischen Antriebssystems ist der Innenraum 40 über die Druckluftleitung 32 und das 3/2-Wegeventil 24 über einen Stutzen 50 entlüftet, während der Innenraum 46 unter reduziertem Druck gehalten wird.

Zu Beginn der Arbeitsphase steuert der Mikroprozessor 16 das 3/2-Wegeventil 24 über den Anschluss A und ein Betätigungsorgan 68 um, der auf der negativen Seite des Arbeitszylinders 34 liegende Innenraum 40 wird unter reduzierten Druck gesetzt. Muss die Stosskraft des Arbeitszylinders 34 kurzzeitig erhöht werden, so
- steuert der Mikroprozessor 16 das 5/2-Wegeventil 20 über den Anschluss B und ein Betätigungsorgan 66 um, das Druckreduzierventil 28 wird geschlossen, und/oder
- der Innenraum 46 wird über die Druckluftleitung 48, das 5/2-Wegeventil 20 und den Stutzen 52 entlüftet, wodurch kein Druckluftkreislauf mehr gebildet wird.

Fig. 2 zeigt den oberen Bereich des Arbeitszylinders 34, in welchem der Kolben 38 axial verschiebbar ist. Der Zylinderkopf 36 ist auf ein Rohr mit dem Innendurchmesser 0₁ dichtend aufgesetzt. Im Zylinderkopf 36 ist die Entlüftung 32 ausgespart. Der mit einem Dichtungsring 54 versehene zylinderförmige Kolbenaufsatz 56 passt in eine entsprechend ausgeformte Ausnehmung 58 im Zylinderkopf 36. Von dieser Aussparung 58 führt ein Entlüftungskanal 60 nach aussen, wobei dessen Austrittsöffnung mit einem Regelventil 62 eingestellt werden kann.

Der Kolben 38 ist mit drei Dichtungsringen 64 versehen. Wegen Material- und Gewichtseinsparung ist die Kolbenstange 42 mit dem Aussendurchmesser D₂ rohrförmig ausgebildet.

Die nachfolgenden numerischen Ausführungsbeispiele zeigen den unterschiedlichen Druckluftverbrauch eines üblichen und eines erfindungsgemässen Arbeitszylinders für den pneumatischen Antrieb von Krustenbrechern in Elektrolysezellen. Bei der Betrachtung dieser Beispiele muss berücksichtigt werden, dass die Einsparung in kurzen Intervallen wiederholt wird, und dass in einer Elektrolysehalle zur Herstellung von Aluminium mehrere Hundert Arbeitszylinder in Betrieb sind.

### Beispiel 1

Der Arbeitszylinder hat einen Durchmesser 0₁ von 200 mm, die Kolbenstange einen Durchmesser D₂ von 50 mm, der Hub H beträgt 500 mm und der Netzdruck p 7 bar. Dieser Arbeitszylinder wird nach bisher üblichen Verfahren betrieben, d.h. ohne geschlossenen Kreislauf. Alle aus dem Arbeitszylinder austretende Luft wird abgeblasen.

Für eine Ab- und eine Aufwärtsbewegung werden also verbraucht: 425,8 dm³.

### Beispiel 2

Ein Arbeitszylinder mit einem Innendurchmesser 0₁ von 200 mm hat einen Kolben mit rohrförmig ausgebildeter Kolbenstange mit einem Aussendurchmesser D₂ von 100 mm. Der Hub H beträgt 500 mm, der reduzierte Arbeitsdruck p_{red} 3,5 bar. Dieser Arbeitszylinder ist in ein erfindungsgemässes elektropneumatisches Antriebssystem eingebaut. Die Stossbewegung des Zylinders erfolgt im Normalfall mittels eines geschlossenen Kreislaufs.

### Luftverbrauch bei einer Abwärtsbewegung

- Befüllen der negativen Seite unter Wiederverwendung der Abluft aus dem plusseitigen Innenraum:

Der Druckluft- bzw. Energieverbrauch sinkt damit im Vergleich zur bisherigen Praxis auf 26%. Diese Einsparung tritt bei einer normalen Zellenbedienung ein. Durch kurzzeitig erhöhte Kraft sinkt die Einsparung.

Die vorgängig berechneten Druckluftverbräuche beziehen sich auf heute grössenordnungsmässig üblicherweise verwendete Zylinderabmessungen und Druckbereiche im Druckluftnetz.

In einer Hütte zur Herstellung von Aluminium mit 200 Elektrolysezellen, die je mit 6 Krustenbrechvorrichtungen ausgerüstet sind, beträgt die Drucklufteinsparung pro Tag bei 3minütigen Bedienungsintervallen und mit einem reduziertem Druck von 3,5 bar:

## Patentansprüche

1. Aus einem Druckluftnetz (10) mit Kompressor und Druckluftspeicher gespeistes elektropneumatisches Antriebssystem für Krustenbrechvorrichtungen vonAluminiumschmelzflusselektrolysezellen, welches aus mindestens einem Arbeitszylinder (34) mit Kolben (38) und einseitig daran befestigter Kolbenstange (42), einem nach der Netzabzweigung eingebauten Schieber (14), Ventilen (20, 24, 28), Druckluftleitungen (12,18,22,26,30,32,48) und einem Mikroprozessor (16) besteht, gekennzeichnet durch
- ein nach dem Schieber (14) eingebautes 5/2-Wegeventil (20) mit einem durch den Mikroprozessor (16) über einen Anschluss (B) steuerbaren Betätigungsorgan (66), welches 5/2-Wegeventil (20) an eine den Hochdruckeinlass bildende und vom Schieber (16) ausgehende Druckluftleitung (18), einen Entlüftzungsstutzen (52), eine mit dem Hohlraum (40) der Kolbenseite des Arbeitszylinders (34) über ein 3/2-Wegeventil (24) verbindbare Druckluftleitung (22), dem ersten Arbeitsanschluss, und eine mit dem Innenraum (46) der Kolbenstangenseite des Arbeitszylinders (34) verbundene Druckluftleitung (48), dem zweiten Arbeitsanschluss, angeschlossen ist,
- ein zwischen dem Hochdruckanschluss (18) und dem ersten Arbeitsanschluss (22) über Druckluftleitungen (26, 30) parallel zum 5/2-Wegeventil (20) eingebautes Druckreduzierventii (28),
- ein nach dem 5/2-Wegeventil (20) bzw. dem Druckreduzierventil (28) eingebautes 3/2-Wegeventil (24) mit einem durch den Mikroprozessor (16) über einen Anschluss (A) steuerbaren Betätigungsorgan (68), welches 3/2-Wegeventil (24) den Hohlraum (40) der Kolbenseite des Arbeitszylinders (34) mit einem Entlüftungsstutzen (50) oder mit der den ersten Arbeitsanschluss bildenden Druckluftleitung (22) verbindbar ist,
- einen im Arbeitszylinder (34) axial bewegbaren Kolben (38) mit einer einen Aussendurchmesser (0₂) von 25-85% des Innendurchmessers (D₁) des Arbeitszylinders (34) aufweisenden Kolbenstange (42), die mit dem Brechmeissel für die Kruste verbunden ist, und
- eine das Ende der Stossbewegung des elektropneumatischen Antriebssystems anzeigende Vorrichtung, die über einen Anschluss (C) mit dem Mikroprozessor (16) verbunden ist,
wobei das 5/2-Wegeventil (20) in der ersten Schaltstellung die den Hochdruckanschluss bildende Druckluftleitung (18) sperrt und die den ersten Arbeitsanschluss bildende Druckluftleitung (22) mit der den zweiten Arbeitsanschluss bildenden Druckluftleitung (48) verbindet, und in der
zweiten Schaltstellung den Hochdruckanschluss (18) mit dem ersten Arbeitsanschluss (22) und den zweiten Arbeitsanschluss (48) mit dem Entlüftungsstutzen (52) verbindet.

2. Elektropneumatisches Antriebssystem nach Anspruch 1, dadurch gekennzeichnet, dass die Entlüftungsstutzen (50, 52) des 5/2-Wegeventils (20) und/oder des 3/2-Wegeventils (24) verlängert sind und im Bereich der Dosiervorrichtung in den konischen Bereich von Tonerdesilos auf der Schmelzflusselektrolysezelle zur Herstellung von Aluminium münden.

3. Elektropneumatisches Antriebssystem nach Anspruch 1 oder 2, dadurch gekennzeichnet, dass der Aussendurchmesser (0₂) der Kolbenstange (42) 40-70% des Innendurchmessers (D₁) des Arbeitszylinders (34), und der Hub (H) 400-600 mm beträgt.

4. Elektropneumatisches Antriebssystem nach einem der Ansprüche 1-3, dadurch gekennzeichnet, dass die Kolbenstange (42) rohrförmig ausgebildet ist.

5. Elektropneumatisches Antriebssystem nach einem der Ansprüche 1-4, dadurch gekennzeichnet, dass das Druckreduzierventil (28) für eine Reduktion des pneumatischen Druckes von 35-75%, vorzugsweise 45-55%, ausgestaltet ist.

6. Elektropneumatisches Antriebssystem nach einem der Ansprüche 1-5, dadurch gekennzeichnet, dass die Ventile (20, 24, 28) wenigstens teilweise auf einer gemeinsamen Grundplatte, vorzugsweise auf dem Zylinderkopf (36) des Arbeitszylinders (34) angeordnet sind.

7. Elektropneumatisches Antriebssystem nach einem der Ansprüche 1-6, dadurch gekennzeichnet, dass der Kolben (38) in Ruhelage durch eine im Arbeitszylinder (34) angeordnete Verriegelung arretiert ist.

8. Elektropneumatisches Antriebssystem nach einem der Ansprüche 1-7, dadurch gekennzeichnet, dass die Vorrichtung zur Anzeige der beendigten Stossbewegung im Innenraum (46) des Arbeitszylinders (34) ein mechanisch bzw. pneumatisch betätigbarer Endschalter oder ein im Moment des Eintauchens des Brechmeissels in den Schmelzfluss geschlossener elektrischer Stromkreis mit üblichen Messgeräten ist.

9. Verfahren zum Betrieb der Vorrichtung nach mindestens einem der Ansprüche 1-8, dadurch gekennzeichnet, dass der Mikroprozessor (16) in einem ersten einstellbaren Zeitintervall mit dem 5/2-Wegeventil in der ersten Schaltstellung alternativ
- das in Ruhelage befindliche 3/2-Wegeventil (24), welches den Hohlraum (40) der Kolbenseite des Arbeitszylinders (34) über eine Druckluftleitung (32) entlüftet, durch einen Ansteuerungsimpuls umsteuert, wodurch eine Verbindung zwischen dem Innenraum (46) der Kolbenstangenseite und dem Hohlraum (40) des Arbeitszylinders (34) hergestellt wird, und
- nach dem Erreichen der Endstellung den Ansteuerungsimpuls für das 3/2-Wegeventil (24) aufhebt, jedoch beim Nichterreichen der Endstellung während eines zweiten einstellbaren Zeitintervalls der Mikroprozessor (16) das 5/2-Wegeventil (20) mit einem Ansteuerungsimpuls in die zweite Schaltstellung umsteuert.

10. Verfahren nach Anspruch 9, dadurch gekennzeichnet, dass der Druck des Druckluftspeisenetzes (10) 6-8 bar, der reduzierte Druck 3-4 bar, das erste einstellbare Zeitintervall 0,5-5 min. beträgt.

11. Verfahren nach Anspruch 9 oder 10, dadurch gekennzeichnet, dass das zweite einstellbare Zeitintervall das 0-3fache des ersten einstellbaren Zeitintervalls beträgt.

12. Verfahren nach einem der Ansprüche 9 bis 11, dadurch gekennzeichnet, dass beim Nichterreichen der Endstellung die Umschaltung des 5/2-Wegeventils (20) in die zweite Schaltstellung kurzfristig wiederholt wird, bis der Durchbruch erfolgt.

13. Verfahren nach einem der Ansprüche 9-12, dadurch gekennzeichnet, dass sich der Kolben (38) durch Umschalten des 5/2-Wegeventils (20) in die zweite Schaltstellung nur im untersten Hubbereich, vorzugsweise den untersten 100 mm, bewegt.

## Claims

1. Electro-pneumatic drive system fed from a compressed-air main (10) with compressor and compressed-air reservoir, for crust-breaker devices of aluminium fusion electrolysis cells, which system consists of at least one working cylinder (34) with piston (38) and piston rod (42) uni- laterlaly secured thereto, a slide valve (14) installed after the junction with the main, valves (20, 24, 28), compressed-air ducts (12, 18, 22, 26, 30, 32, 48) and a micro-processor (16), characterised by
- a 5/2 directional control valve (20) installed after the slide valve (14) with an actuating element (66) controllable by the micro-processor (16) through a connection (B), which 5/2 directional control valve (20) is connected to a compressed-air duct (18) forming the high-pressure inlet and issuing from the slide valve (14), an air-outlet connector (52), a compressed-air duct (22), thefirstworking connection, connectable with the cavity (40) of the piston side of the working cylinder (34) through a 3/2 directional control valve (24), and a compressed-air duct (48), the second working connection, connected with the interior space (46) of the piston-rod side of the working cylinder (34),
- a pressure-reduction valve (28) installed between the high-pressure connection (18) and the first working connection (22) through compressed-air ducts (26, 30) in parallel with the 5/2 directional control valve (20),
- a 3/2 directional control valve (24) installed after the 5/2 directional control valve (20) and the pressure-reduction valve (28) with an actuating element (68) controllable by the micro-processor (16) through a connection (A), which 3/2 directional control valve (24) is capable of connecting the cavity (40) of the piston side of the working cylinder (34) with an air-outlet connector (50) or with the compressed-air duct (22) which forms the first working connection,
- a piston (38), axially movable in the working cylinder (34), with a piston rod (42) having an external diameter (0₂) of 25-85% of the internal diameter (Dᵢ) of the working cylinder (34), which piston rod (42) is connected with the breaker bit forthe crust, and
- a device indicating the end of the striking movement of the electro-pneumatic dirve system, which device is connected through a connection (C) with the micro-processor (16),
where the 5/2 directional control valve (20) in the first control position blocks the compressed-air duct (18) forming the high-pressure connection and connects the compressed-air duct (22) forming the first working connection with the compressed-air duct (48) forming the second working connection, and in the second control position connects the high-pressure connection (18) with the first working connection (22) and the second working connection (48) with the air-outlet connector (52).

2. Electro-pneumatic drive system according to claim 1, characterised in that the air-outlet
connectors (50, 52) of the 5/2 directional control valve (20) and/or of the 3/2 directional control valve (24) are prolonged and open, in the region of the quantity-regulating device, into the conical region of alumina silos on the fusion electrolysis cell for the production of aluminium.

3. Electro-pneumatic drive system according to claim 1 or 2, characterised in that the external diameter (0₂) of the piston rod (42) amounts to 40-70% of the internal diameter (D,) of the working cylinder (34), and the stroke (H) amounts to 400-600 mm.

4. Electro-pneumatic drive system according to one of claims 1-3, characterised in that the piston rod (42) is of tubular formation.

5. Electro-pneumatic drive system according to one of claims 1-4, characterised in that the pressure-reduction valve (28) is designed for a reduction of the pneumatic pressure of 35-75%, preferably 45-55%.

6. Electro-pneumatic drive system according to one of claims 1-5, characterised in that the valves (20, 24, 28) are arranged at least partially on a common base plate, preferably on the cylinder head (36) of the working cylinder (34).

7. Electro-pneumatic drive system according to one of claims 1-6, characterised in that the piston (38) is arrested in the rest position by a locking system arranged in the working cylinder (34).

8. Electro-pneumatic drive system according to one of claims 1-7, characterised in that the device for indicating the termination of the striking movement in the interior chamber (46) of the working cylinder (34) is a mechanically or pneumatically actuatable limit switch or an electric current circuit closed at the moment of immersion of the breaker bit into the melt, with usual measuring appliances.

9. Method for the operation of the apparatus according to at least one of claims 1-8, characterised in that the micro-processor (16), in a first settable time interval, with the 5/2 directional control valve in the first control position, alternatively
- reverses the 3/2 directional control valve (24) situated in the rest position, which vents the cavity (40) of the piston side of the working cylinder (34) through a compressed-air duct (32), by an actuation pulse, whereby a connecton is produced between the interior chamber (46) of the piston rod side and the cavity (40) of the working cylinder (34), and
- removes the actuation pulse for the 3/2 directional control valve (24) after the end position is reached, but if the end position is not reached during a second settable time interval the micro-processor (16) changes over the 5/2 directional control valve (20) with an actuation pulse into the second control position.

10. Method according to claim 9, characterised in that the pressure of the compressed-air feed main (10) amounts to 6-8 bar, the reduced pressure to 3-4 bar, and the first settable time interval amounts to 0.5 to 5 min.

11. Method according to claim 9 or 10, characterised in that the second settable time interval amounts to 0-3 times the first settable time interval.

12. Method according to one of claims 9 to 11, characterised in that if the end position is not reached the changing over of the 5/2 directional control valve (20) into the second control position is briefly repeated until the breakthrough takes place.

13. Method according to one of claims 9-12, characterised in that the piston (38) moves, by changing over of the 5/2 directional control valve (20) into the second control position, only in the lowermost stroke region, preferably the lowermost 100 mm.

## Revendications

1. Système d'entraînement électropneuma- tique, alimenté à partir d'un réseau d'air comprimé (10) comportant un compresseur et un réservoir d'air comprimé, pour des dispositifs de piquage de la croûte de cellules d'électrolyse d'un bain d'aluminium, composé d'au moins un vérin (34) comprenant un piston (38) et une tige de piston (42) qui lui est fixée d'un côté, d'un robinet-vanne (14) monté après l'embranchement sur le réseau, de robinets (20, 24, 28), de conduites d'air comprimé (12,18,22, 26, 30, 32,48) et d'un microprocesseur (16), caractérisé
- par un robinet distributeur 5/2 (20) monté après le robinet-vanne et comprenant un organe de manoeuvre (66) qu'un microprocesseur (16) peut commander par l'intermédiaire d'un raccord (B), lequel robinet distributeur 5/2 (20) est raccordé à une conduite d'air comprimé (18) qui forme l'entrée de la haute pression et qui part du robinet-vanne (14), à une tubulure de purge (52), à une conduite d'air comprimé (22), le premier raccord de travail, qui peut se relier, par l'intermédiaire d'un robinet distributeur 3/2 (24) avec l'espace creux (40) du côté piston du vérin (34), et à une conduite d'air comprimé (40), le second raccord de travail, reliée avec l'espace intérieur (46) du côté tige de piston du vérin (34),
- par un robinet à soupape de réduction de la pression (28) monté en parallèle au robinet distributeur 5/2 (20) entre le raccord haute pression (18) et le premier raccord de travail (22), par l'intermédiaire des conduites d'air comprimé (26, 30),
- par un robinet distributeur 3/2 (24) monté après le robinet distributeur 5/2 (20) et après le robinet à soupape de réduction de la pression (28) et comprenant un organe de manoeuvre (68) que le microprocesseur (16) peut commander par l'intermédiaire d'un raccord (A), lequel robinet distributeur 3/2 (24) peut relier l'espace creux (40) du côté piston du vérin (34) avec une tubulure de purge (50) ou avec la conduite d'air comprimé (22) qui forme le premier raccord de travail,
- par un piston (38) qui peut se déplacer axialement dans le vérin (34) et comprend une tige de piston (42) qui présente un diamètre extérieur (D₂) de 25-85% du diamètre intérieur (0₁) du vérin (34) et qui est reliée au burin de piquage pour la croûte et
- par un dispositif qui indique la fin du mouvement de choc du système d'entraînement élec- tropneumatique et qui est relié au microprocesseur (16) par l'intermédiaire d'un raccord (C),
étant précisé que, dans la première position de commutation, le robinet distributeur 5/2 (20) ferme la conduite d'air comprimé (18) qui forme le raccord haute pression et relie la conduite d'air comprimé (22), qui forme le premier raccord de travail, avec la conduite d'air comprimé (48) qui forme le second raccord de travail; et, dans la seconde position de commutation, relie le raccord haute pression (18) avec le premier raccord de travail (22) et le second raccord de travail (48) avec la tubulure de purge (52).

2. Système d'entraînement électropneuma- tique selon la revendication 1, caractérisé en ce que les tubulures de purge (50, 52) du robinet distributeur 5/2 (20) et/ou du robinet distributeur 3/2 (24) sont prolongées et débouchent au voisinage du dispositif de dosage dans la zone conique du silo d'alumine sur la cellule d'électrolyse du bain pour la fabrication de l'aluminium.

3. Système d'entraînement électropneuma- tique selon la revendication 1 ou 2, caractérisé en ce que le diamètre extérieur (D₂) de la tige de piston (42) atteint 40-70% du diamètre intérieur (0₁) du vérin (34) et sa course (H), 400-600 mm.

4. Système d'entraînement électropneuma- tique selon l'une des revendications 1-3, caractérisé en ce que la tige de piston (42) est conçue sous forme tubulaire.

5. Système d'entraînement électropneuma- tique selon l'une des revendications 1-4, caractérisé en ce que le robinet à soupape de réduction de la pression (28) est conçu pour une réduction de la pression pneumatique de 35-75%, de préférence 45-55%.

6. Système d'entraînement électropneuma- tique selon l'une des revendications 1-5, caractérisé en ce que les robinets (20, 24, 28) sont disposés au moins partiellement sur une plaque de base commune, de préférence sur la tête de cylindre (36) du vérin (34).

7. Système d'entraînement électropneuma- tique selon l'une des revendications 1-6, caractérisé en ce que le piston (38), en position de repos, est verrouillé par un verrou disposé dans le vérin (34).

8. Système d'entraînement électropneuma- tique selon l'une des revendications 1-7, caractérisé en ce que le dispositif qui signale la fin du mouvement de choc et se trouve dans l'espace intérieur (46) du vérin (34) est un contacteur de fin de course à manoeuvre mécanique ou pneumatique ou bien un circuit électrique, avec les appareils de mesure habituels, qui se ferme au moment où le burin de piquage plonge dans le bain de fusion.

9. Procédé pour l'exploitation du dispositif selon au moins l'une des revendications 1-8, caractérisé en ce que le microprocesseur (16), dans un premier intervalle de temps réglable, le robinet distributeur 5/2 se trouvant dans la première position de commutation, alternativement
- commute au moyen d'une impulsion de commande, le robinet distributeur 3/2 (24), qui se trouvait en position de repos dans laquelle il relie à la purge, par l'intermédiaire d'une conduite d'air comprimé (32), l'espace creux (40) du côté piston du vérin (34), ce qui réalise une liaison entre l'espace intérieur (46) du côté tige de piston et l'espace creux (40) du vérin (34), et
- lorsque la position finale a été atteinte, supprime l'impulsion de commande pour le robinet distributeur 3/2 (24),
mais, si la position finale n'a pas été atteinte au cours d'un second intervalle de temps réglable, le microprocesseur (16), au moyen d'une impulsion de commande, commute le robinet distributeur
5/2 (20) dans la seconde position de commutation.

10. Procédé selon la revendication 9, caractérisé en ce que la pression de l'air comprimé du réseau d'alimentation (10) se monte à 6-8 bars, la pression réduite, à 3-4 bars, le premier intervalle de temps réglable à 0,5-5 minutes.

11. Procédé selon la revendication 9 ou 10, caractérisé en ce que le second intervalle de temps réglable se monte à 0 à 3 fois le premier intervalle de temps réglable.

12. Procédé selon l'une des revendications 9 à 11, caractérisé en ce que, dans le cas où la position finale n'est pas atteinte, la commutation du robinet distributeur 5/12 (20) dans la seconde position de commutation se répète à bref délai jusqu'à ce que la pénétration de la croûte se produise.

13. Procédé selon l'une des revendications 9-12, caractérisé en ce que, sous l'effet de la commutation du robinet distributeur 5/2 (20) dans la seconde position de commutation, le piston (38) ne se déplace que dans la zone inférieure de sa course, de préférence dans les 100 mm inférieurs de cette course.
